# EUROPÄISCHE PATENTSCHRIFT

(11) **EP 1 257 473 B1**
(45) Veröffentlichungstag und Bekanntmachung des Hinweises auf die Patenterteilung: **15.09.2004**
(21) Anmeldenummer: 01909622.1
(22) Anmeldetag: 13.01.2001
(51) Int. Cl.: B65D 1/00

(54) **VERSCHLUSSKAPPE FÜR INFUSIONS- UND TRANSFUSIONSFLASCHEN**
CLOSING CAP FOR INFUSION AND TRANSFUSION BOTTLES
DISPOSITIF DE FERMETURE POUR FLACONS DE PERFUSION ET DE TRANSFUSION

(30) Priorität: 18.02.2000 DE 10007367
(43) Veröffentlichungstag der Anmeldung: 20.11.2002
(73) Patentinhaber: Helvoet Pharma Belgium N.V., 3570 Alken (BE)
(72) Erfinder: AMSCHLINGER, Roland, 76307 Karlsbad-Ittersbach (DE); BÄCHLER, Udo, 76307 Karlsbad-Ittersbach (DE)
(74) Vertreter: Müller, Enno, Dipl.-Ing.
(86) Internationale Anmeldenummer: PCT/EP2001/000376
(87) Internationale Veröffentlichungsnummer: WO 2001/060699

(56) Entgegenhaltungen:
- EP-A- 0 291 658
- DE-C- 4 132 896
- DE-C- 4 204 427
- JP-A- 9 164 182

## Beschreibung

Die Erfindung bezieht sich auf eine Verschlusskappe für Infusions- und Transfusionsflaschen, mit einer einen Bördelhals der Flasche umgreifenden, einen Verschlussstopfen in der Flasche sichernden Bördelkappe, welche eine Mittelausnehmung besitzt, die vom Mittelbereich eines Kunststoffdeckels verschlossen ist derart, dass eine Ringzone des Kunststoffdeckels den Rand der Mittelausnehmung untergreift, wobei mindestens eine durch Materialverdünnung gebildete, radial verlaufende Soll-Knicklinie des Kunststoffdeckels ausgebildet ist.

Eine Verschlusskappe dieser Art ist durch die EP 0 291 658 A1 bekannt. Die dort beispielsweise radial verlaufende Soll-Knicklinie erleichtert das Abnehmen des Kunststoffdeckels, welcher als Überkappe die meist metallene Bördelkappe schützend überfängt. Über deren dann freigelegte Mittelausnehmung wird ein Einstichbereich des Verschlussstopfens kånülen- oder spikezugänglich. Die radiale Soll-Knicklinie, realisiert als Nut, setzt sich gemäß einer Ausführungsform des genannten Vorläufers als radialer Durchbruch in die Wandung des kappenförmigen Kunststoffdeckels fort. Der Durchbruch öffnet stirnseitig des Kunststoffdeckelrandes.

In Kenntnis dieser Vorgaben hat sich die Erfindung die Aufgabe gestellt, eine gattungsgemäße Verschlusskappe unter dem Aspekt einer Anzeige einer Ingebrauchnahme vorteilhaft auszubilden.

Diese Aufgabe ist zunächst und im wesentlichen bei einer Verschlusskappe mit den Merkmalen des Anspruches 1 gelöst, wobei darauf abgestellt ist, dass die Soll-Knicklinie in eine mit radialem Abstand zum Mittelpunkt des Kunststoffdeckels verlaufende Umfangsschwächung mündet.

Zufolge solcher Ausgestaltung ist eine gattungsgemäße Verschlusskappe erhöhten Sicherheitswerts erzielt. Die Ingebrauchnahme hinterlässt eindeutige Spuren. Eine Wiederverwendung der Verschlusskappe im Sinne einer Fälschung ist praktisch ausgeschlossen. Eine solche Sicherung gegen Fälschungen von Medikamenten gewinnt immer mehr an Bedeutung. Die erfindungsgemäße Ausbildung führt zu einem bis Bruch gehenden Knickverhalten. Die um einen Mittelpunkt verlaufende Umfangsschwächung führt nicht nur zum Bruchriss bezüglich der Soll-Knicklinien, sondern auch zu einer Weißbruchanzeige im Kunststoffdeckel, dies aufgrund der gegebenen geometrisch bogenförmigen Knickachse, die sich realiter aber quer zur Aufwärts-Klapprichtung der geknickten Partie des Kunststoffdeckels ausprägt. Das Sichtmal bleibt bestehen. Erhöht ist die erstrebte Wirkung weiter dadurch, dass die radial verlaufende Soll-Knicklinie sich außenrandseitig in eine axiale Schwächung des Kunststoffdekkels fortsetzt, wobei die Soll-Knicklinie bis in die axiale Innenfläche des Kunststoffdeckels ausgeformt ist. Diese axial orientierte Schwächung tritt als zusätzlicher Bruchriss auf. Die Ausformung der Schwächung an der Innenfläche macht die entsprechenden Mittel zur Sicherung der Originalität von außen praktisch nicht erkennbar. Mit dem ersten Versuch eines Öffnens tritt dagegen sofort der Bruchriss auf. Weiter bringt die Erfindung in Vorschlag, dass die Materialverdünnung im Bereich der Soll-Knicklinien stärker ist als in der Umfangsschwächung. Das hat Vorteile im Hinblick auf ein erleichtertes Öffnen der Flasche, d.h. Abknicken des Kunststoffdeckels von der Peripherie her. Sodann ist vorgesehen, dass die Umfangsschwächung eine, im Querschnitt gesehen, U-förmige Nut ist. Die schafft eine Art Ringgraben. Dessen Breite kann so gewählt sein, dass die Knickachse als Sehne darin unterkommt. Im Hinblick auf die Rissbildung erweist es sich als vorteilhaft, dass die radiale Soll-Knicklinie als, im Querschnitt gesehen, V-Ausnehmung gestaltet ist. Die bildet ein trennfreudiges Kerbtal. Ein weiterbildendes Merkmal der Erfindung ergibt sich dadurch, dass die Talsohle der V-Ausnehmung tiefer liegt als die Sohle der Umfangsschwächung. Bruchriss und Weißbruch lassen sich so eindeutig wirkungsgetrennt erreichen. Im Einzelnen sieht die diesbezügliche Weiterbildung so aus, dass die von der Soll-Knicklinie durchsetzte Wandstärke des Kunststoffdeckels radial außen größer ist als radial innen. Mit anderen Worten: Außen sind höhere V-Flanken erreicht. Eine gute, praktisch bis nahe zur Mittelausnehmung der Bördelkappe gehende Abstützung des Kunststoffdeckels wird dabei dadurch sichergestellt, dass die von der Soll-Knicklinie durchsetzte größere Wandstärke des Kunststoffdeckels sich von radial außen her, über den Umfang verteilt, in Rippen fortsetzt, die sich im Bereich geringerer Wandungsstärke höhenausgleichend erheben und bis zur Umfangsschwächung reichen. Vorteilhaft, sind die Rippen in der Winkelhalbierenden der Soll-Knicklinien verlaufend angeformt. Letztere liegen ideal beabstandet zu sechs winkelgleich verteilt angeordneten Soll-Knicklinien, bzw. der sie bildenden V-Ausnehmungen. Eine Ausgestaltung von sogar eigenständiger Bedeutung ist an einem Verschluss, der weiter im Zentralbereich des Kunststoffdeckels unterseitig einen Ringkragen als Ringzone ausbildet, zum Unterfassen der Bördelkappe von der Mittelausnehmung aus, erzielt, indem der Ringkragen sich in Untergreifzungen fortsetzt, welche die Bördelkappe unterfangen. Ein solcher Kranz aus Untergreifzungen lässt sich thermisch spreizen und so gut an der Bördelkappe verankern. Schließlich ist vorgesehen, dass die Untergreifzungen bei Abreißen des Kunststoffdeckels sich ohne Mitnahme der Bördelkappe von dieser lösen. Da die Untergreifzungen zufolge der Rückstellwirkung des Materiales des Kunststoffdeckels federelastisch sind, ergibt sich mehr oder weniger exakt wieder die ursprüngliche Ausspreizstellung, die es aber sehr erschwert bzw. nicht zuläßt, die Untergreifzungen wieder, die Mittelausnehmung durchgreifend, "einzufädeln". Auch dieser Sicherheitseffekt ist von Bedeutung.

Der Gegenstand der Erfindung ist nachstehend anhand eines zeichnerisch veranschaulichten Ausführungsbeispieles näher erläutert. Es zeigt:
- Fig. 1: den Kunststoffdeckel der Verschlusskappe in Unteransicht, stark vergrößert,
- Fig. 2: den Schnitt gemäß Linie II-II in Figur 1,
- Fig. 3: den Schnitt gemäß Linie III-III in Figur 1,
- Fig. 4: die Draufsicht auf die Verschlußkappe, wiedergebend eine von der Peripherie her eingeleitete Öffnungsphase,
- Fig. 5: eine Seitenansicht hierzu,
- Fig. 6: eine mit dem erfindungsgemäßen Verschlussdeckel versehene Flasche, im Vertikalschnitt, verschlossen,
- Fig. 7: eine der Figur 6 entsprechende Darstellung, und zwar bei Abknicken einer Randpartie des Kunststoffdeckels,
- Fig. 8: eine der Figur 6 entsprechende Darstellung, nun bei vollständigem Abheben des Kunststoffdeckels,
- Fig. 9: diese Situation darstellend die Entnahme des Inhalts, beispielsweise eines Medikaments, (hierzu wird die Flasche selbstredend mit nach unten gerichtetem Hals positioniert),
- Fig. 10: die Flasche in entsorgungsbereitem Zustand.

Die dargestellte Verschlusskappe 1 besteht aus einem überfangenden Kunststoffdeckel 2 mit darunter liegender metallischer Bördelkappe 3.

Die den Kunststoffdeckel 2 rittlings aufnehmende Bördelkappe 3 ist einem Bund 4 des Bördelhalses 5 einer Flasche 6, beispielsweise einer Infusionsflasche, angebördelt. Der Bördelrand trägt das Bezugszeichen 7. Die darüber greifende Bördelkappen-Randkante ist mit 3' bezeichnet.

Die Flasche 6 besteht beispielsweise aus Glas.

Bezüglich der metallenen Bördelkappe 3 ist zweckmäßig auf plastisch verformbares Aluminium zurückgegriffen.

Bestandteil der Verschlusskappe 1 ist sodann ein Verschlussstopfen 8. Es handelt sich um einen Hohlstopfen. Der sitzt abdichtend in einer Mündung 9 des Bördelhalses 5 der Flasche 6.

Die Öffnung einer Höhlung 10 des Verschlussstopfens 8 ist dem Innenraum 11 der Flasche 6 zugewandt. Die Höhlung 10 liegt im eigentlichen stopfenbildenden Abschnitt und schließt erkennbar mit einer horizontalen Stirnfläche 12 des Bundes 4 des Bördelhalses 5 ab. Die Stirnfläche 12 ist von einem, dem Verschlussstopfen 8 im oberen Bereich peripher angeformten Ringflansch 13 übergriffen, welcher vermittels der zugeordneten Bördelkappe 3 fest und somit dichtend gegen die besagte Stirnfläche 12 gepresst wird.

Der Verschlussstopfen 8 ist als durchstechbarer Verschlusskörper realisiert. Er besteht aus elastomerem Material, wie beispielsweise Butylkautschuk. Das Stechen ist durch die Höhlung 10 begünstigt. Diese so gegebene dünnwandige Zone des Verschlussstopfens 8 ist als Einstichbereich 14 deklariert. Als Einstechwerkzeug kann die aus Figur 9 ersichtliche Kanüle 15 einer Spritze 16 angesehen werden. Andererseits kann die Inhaltsentnahme der dort gestrichelt dargestellten Flüssigkeit 17 auch über den Infusionsbesteck geschehen, dies unter üblicher hängender, mit dem Hals nach unten gerichteter Anordnung der Infusionsflasche oder Transfusionsflasche. Der diesbezügliche Spike ist nicht dargestellt.

Zur Freilegung des zentralliegenden Einstichbereichs 14 bedarf es demgemäß des Zugangs des unterhalb der Bördelkappe 3 angeordneten Verschlussstopfens 8. Zugang bietet eine Mittelausnehmung 18 in der Decke der Bördelkappe 3. Die Mittenausnehmung 18 ist vom darüber liegenden Mittelbereich 19 des sich über die gesamte Oberseite der Bördelkappe 3 erstreckenden Kunststoffdeckels 2 zugehalten.

In die Mittelausnehmung 18 ragt eine von der Innenseite der Decke 20 des Kunststoffdeckels 2 ausgehende Ringzone 21. Die Ringzone 21 tritt lagezentrierend gegen einen umgebördelten und so entschärften Rand 22 der Mittelausnehmung 18.

Die Ringzone 21 besitzt von der Ebene der Decke 20 eine abragende Standhöhe von etwa der Dicke des Materiales der Bördelkappe 3.

Der durch Unterfalten gebördelte Rand 22 ragt in eine zentrale Vertiefung 23 an der Oberseite des Verschlussstopfens 8. Die Vertiefung 23 ist dergestalt, das darin auch noch den Kunststoffdeckels 2 an der Bördelkappe 3 verankernde Untergreifzungen 24 unterkommen.

Besagte Untergreifzungen 24 gehen von einem Ringkragen realisiert als Ringzone 21 aus. Sie sind im Entformungszustand als im wesentlichen einen gedachten zylindrischen Verlauf einnehmende Zackenreihe realisiert (vergleiche Figuren 1 und 2). Die demgemäß ursprünglich axial orientierten Untergreifzungen 24 sind durch Lücken 25 unterbrochen. Es handelt sich um insgesamt sechs Untergreifzungen 24, je von gleicher Breite, und kleineren Lücken 25 als die Umfangslänge der Untergreifzungen 24 beträgt. Das Verhältnis von Lücken zu Zungen liegt zwischen 1 : 2 und 1 : 5, bevorzugt bei 1 : 3.

Die Untergreifzungen 24 können leicht ausgestellt sein, so dass ein thermisch/mechanisch erwirktes Spreizen für den Untergriff richtunggebend gut vorbereitet ist.

Die beschriebene Verankerungssituation geht aus den Figuren 6 ff klar hervor.

Verschlusskappe 1 und Flasche 6 sind rotationssymmetrischen Aufbaues. Die diesbezügliche Längsmittelachse trägt das Bezugszeichen x-x.

Der Kunststoffdeckel 2 weist radial verlaufende Soll-Knicklinien I auf. Die befinden sich an der Innenseite der Decke 20 des Kunststoffdeckels 2 und sind zentrumsorientiert. Besagte Soll-Knicklinien I sind durch Materialverdünnung erzeugt, dies beim Spritzformen des Kunststoffdeckels 2.

Wie vor allem Figur 1 deutlich entnehmbar, sind die Soll-Knicklinien I in einem deutlichen radialen Abstand y zu einem Mittelpunkt z des Kunststofffdeckels 2 beginnend, realisiert. Dieser Abstand y entspricht etwa dem halben Radius des flachtopfförmigen Kunststoffdeckels 2. Die Materialverdünnung endet zentrumsgerichtet in einer konzentrisch zum Mittelpunkt z des Kunststoffdekkels 2 umlaufenden Umfangsschwächung S, in die sie offen einmündet. Peripher enden die Soll-Knicklinien I randnah.

Wie Figur 2 entnehmbar, setzen sich die radial verlaufenden Soll-Knicklinien I außenrandseitig in eine axiale Schwächung S' des Kunststoffdeckels 2 fort. Über die Innenecke gehend, setzt sich die Soll-Knicklinie I so bis in die axiale Innenfläche 26 der zylindrischen Kappenwand 27 des Kunststoffdeckels 2 fort. Die entsprechende über 90° gehende Ausformung ergibt sich deutlich aus Figur 3.

Die radial orientierte Soll-Knicklinie I ist als, im Querschnitt gesehen, V-Ausnehmung gestaltet. Es handelt sich um Kerbtäler. Diese nehmen querschnittsmäßig peripher Anschluss an die ebenso profilierte axiale Schwächung S' in der Innenfläche 26 der Kappenwand 27. Im Querschnitt gesehen, liegt die gleiche V-Ausnehmung vor, also ein Kerbtal. Letzteres ist von solcher Tiefe, dass nur noch eine rudimentäre Wandungsstärke - etwa ein Drittel - verbleibt, die sich mit moderaten Kräften durch Bruchriss öffnen läßt. So wie bei befestigtem Kunststoffdeckel 2 die V-Ausnehmung an der Unterseite der Decke 20 der Sicht entzogen ist, ist auch die V-Ausnehmung, bildend die Schwächung S', von außen praktisch nicht erkennbar.

Bezüglich des als Ringgraben realisierten kreisringförmigen Umfangsschwächung S liegt ein anderer Querschnitt zugrunde, im Profil nämlich eine U-förmige Nut. Deren Tiefe geht über gut zwei Drittel der Grunddicke der Decke 20.

Die V-Ausnehmungen der Soll-Knicklinien I sind radiale Durchdringungen einer der Umfangsschwächung S radial auswärts vorgelagerten Stufe 29. Demgemäß ist die Materialverdünnung im Bereich der Soll-Knicklinien I stärker als in der Umfangsschwächung S. Erkennbar liegt nämlich die Talsohle 30 der V-Ausnehmung der Soll-Knicklinie I tiefer als die Sohle 31 der kreisrunden Umfangsschwächung S. Das bedeutet, dass oberhalb der Talsohle 30 eine dünnere Restwandung an Decke 20 verbleibt als oberhalb der Sohle 31 des Ringgrabens. Letzterer ist durch wenn auch geringe Materialanhäufung stabiler, während die erstgenannte Zone sich leichter einreißen lässt.

Die entsprechenden Verhältnisse gehen besonders deutlich aus Figur 2 hervor. Diese Darstellung macht auch augenfällig, dass die von der Soll-Knicklinie I durchsetzte Wandstärke des Kunststoffdeckels 2 radial außen größer ist als radial innen. Radial außen haben die V-Flanken der V-Ausnehmung eine größere vertikale Hanghöhe a als die in dieser Richtung gemessene Hanghöhe b im Bereich der Stufe 29 misst.

Peripher auswärts gerichtet, jenseits der Stufe 29 liegt die Grunddicke der Decke 20 des Kunststoffdeckels vor.

Im Bereich der Stufe 29 erfolgt jedoch, zumindest partiell, ein diesbezüglicher Höhenausgleich. Der verkörpert sich darin, dass Stufen ausgleichende Rippen 32 ausgebildet sind. Die diesbezüglichen Details sind derart, dass die von der V-Ausnehmung der Soll-Knicklinie I durchsetzte größere Wandstärke des Kunststoffdeckels 2 sich von radial außen her, über den Umfang verteilt, in die Rippen 32 fortsetzt, die sich im Bereich geringerer Wandungsstärke höhenausgleichend erheben und bis zur kreisringförmigen Umfangsschwächung S, der Nut 28 also, reichen.

Die radial ausgerichteten, am Stufensprung 33 ansetzenden Rippen 32 liegen in der Winkelhalbierenden jeweils benachbarter Soll-Knicklinien I verlaufend. Insgesamt sind sechs winkelgleich verteilt angeordnete Soll-Knicklinien I ausgebildet.

Zur Freilegung des zentralliegenden Einstichbereichs 14 des Verschlussstopfens 8 wird der Kappenrand des Kunststoffdeckels 2 untergriffen und gemäß Figur 7 aufwärts abgeknickt. Dabei kommt es zum Bruchriss im Bereich der Mantelwand der Kappenwand 27. Der Bruchriss setzt sich, über die Ecke zur Decke 20 gehend, in den zentralorientierten Soll-Knicklinien I benachbarter V-Ausnehmungen fort. Unter Aufwärtsknicken ergibt sich eine relativ große sektorale Greifzunge. Es können auch gleich zwei oder mehr sein. Die hochgestellte sektorale Greifzunge erleichtert das Abreißen des Kunststoffdeckels 2 insgesamt. Es sei auf Figur 8 verwiesen. Bei zwei benachbarten Greifzungen gehen die Rissränder sogar zunehmend scherenartig übereinander. Das Einleiten des Bruchrisses bzw. der Bruchrisse geschieht auch linientreu, da die Ausläufer der V-Ausnehmungen in der stirnseitigen Kantenabrundung der Kappenwand 27 kleine V-Buchten 27' bilden. Genau da wird der Riss beginnen.

Beim Abreißen des Kunststoffdeckels 2 lösen sich die Untergreifzungen 24 aus ihrem Verankerungsbereich. Sie werden über den Rand 22 der Mittenausnehmung 18 gezogen.

Durch radial orientierte Kreuzrippung können vom Grund der Vertiefung 23 Leisten in die Lücken 25 ragen, so dass bezüglich des Untergriffs der Untergreifzungen 24 von einer Eintaschung gesprochen werden kann.

Bezüglich der deutliche Spuren hinterlassenden Bruchrisse entlang der radial verlaufenden Soll-Knicklinien I und der axialen Schwächung S' entsteht radial außen eine sektorale Loslösung der Deckelpartie, der genannten Greiffahne also, während es oberseitig der Sohle 31 der Umfangsschwächung S zu einer Weißbruchlinie 34 kommt. Die erscheint als Sehne innerhalb des Radialmaßes des genügend breit gestalteten Ringgrabens der U-förmigen Nut 28. Es sei auf Figur 4 verwiesen. Dort enden die Bruchrisse fluchtend zur äußeren Flanke der U-förmigen Nut 28, während die Weißbruchlinie 34 als, wie schon gesagt, Sehne mehr die weiter einwärts liegende Flanke der U-förmigen Nut 28 ebenenmäßig fluchtend tangiert. Die Weißbruchlinie 34 bildet die geometrische Achse des aufwärtsgeklappten Sektors. Die gestreckte Weißbruchlinie 34 ist enddefiniert durch die nutseitigen Ausgangsenden 35 der die Soll-Knicklinien I, körperlich gebildet von den V-Ausnehmungen.

Der Deckenbruch, wie er in Figur 4 dargestellt ist, kann auch zur Zerstörung eines aufgebrachten Logos dienen und so den Wiedergebrauch des Verschlusses auch von dieser optisch-visuellen Seite her ausschließen.

## Patentansprüche

1. Verschlusskappe (1) für Infusions- und Transfusionsflaschen, mit einer einen Bördelhals (5) der Flasche (6) umgreifenden, einen Verschlussstopfen (8) in der Flasche (6) sichernden Bördelkappe (3), welche eine Mittelausnehmung (18) besitzt, die vom Mittelbereich (19) eines Kunststoffdeckels (2) verschlossen ist derart, dass eine Ringzone (21) des Kunststoffdeckels (2) den Rand (22) der Mittelausnehmung (18) untergreift, wobei mindestens eine durch Materialverdünnung gebildete, radial verlaufende Soll-Knicklinie (I) des Kunststoffdeckels (2) ausgebildet ist, **dadurch gekennzeichnet, dass** die Soll-Knicklinie (I) in eine mit radialem Abstand (y) zum Mittelpunkt (z) des Kunststoffdeckels (2) verlaufende Umfangsschwächung (S) mündet.

2. Verschlusskappe nach Anspruch 1, **dadurch gekennzeichnet, dass** die radial verlaufende Soll-Knicklinie (I) sich außenrandseitig in eine axiale Schwächung (S') des Kunststoffdeckels (2) fortsetzt, wobei die Soll-Knicklinie (I) bis in die axiale Innenfläche (26) des Kunststoffdeckels (2) ausgeformt ist.

3. Verschlusskappe nach einem der vorhergehenden Ansprüche, **dadurch gekennzeichnet, dass** die Materialverdünnung im Bereich der Soll-Knicklinien (I) stärker ist als in dem der Umfangsschwächung (S).

4. Verschlusskappe nach einem der vorhergehenden Ansprüche, **dadurch gekennzeichnet, dass** die Umfangsschwächung (S) eine, im Querschnitt gesehen, U-förmige Nut (28) ist.

5. Verschlusskappe nach einem der vorhergehenden Ansprüche, **dadurch gekennzeichnet, dass** die radiale Soll-Knicklinie (I) als, im Querschnitt gesehen, V-Ausnehmung gestaltet ist.

6. Verschlusskappe nach Anspruch 5, **dadurch gekennzeichnet, dass** die Talsohle (30) der V-Ausnehmung tiefer liegt als die Sohle (31) der Umfangsschwächung (S).

7. Verschlusskappe nach einem der vorhergehenden Ansprüche, **dadurch gekennzeichnet, dass** die von der Soll-Knicklinie (I) durchsetzte Wandstärke des Kunststoffdeckels (2) radial außen größer ist als radial innen.

8. Verschlusskappe nach Anspruch 7, **dadurch gekennzeichnet, dass** die von der Soll-Knicklinie (I) durchsetzte größere Wandstärke des Kunststoffdeckels (2) sich von radial außen her, über den Umfang verteilt, in Rippen (32) fortsetzt, die sich im Bereich geringerer Wandungsstärke höhenausgleichend erheben und bis zur Umfangsschwächung (S) reichen.

9. Verschlusskappe nach Anspruch 8, **dadurch gekennzeichnet, dass** die Rippen (32) in der Winkelhalbierenden der Soll-Knicklinien (I) verlaufen.

10. Verschlusskappe nach einem der vorhergehenden Ansprüche, **gekennzeichnet durch** seine winkelgleich verteilt angeordnete Soll-Knicklinien (I).

11. Verschlusskappe nach einem der vorhergehenden Ansprüche, wobei im Zentralbereich des Kunststoffdeckels (2) unterseitig ein Ringkragen als Ringzone (21) ausgebildet ist zum Unterfassen der Bördelkappe (3) von der Mittelausnehmung (18) aus, **dadurch gekennzeichnet, dass** der Ringkragen sich in Untergreifzungen (24) fortsetzt, welche die Bördelkappe (3) unterfangen.

12. Verschlusskappe nach Anspruch 11, **dadurch gekennzeichnet, dass** die Untergreifzungen (24) bei Abreißen des Kunststoffdeckels (2) sich ohne Mitnahme der Bördelkappe (3) von dieser lösen.

## Claims

1. A closure cap (1) for infusion and transfusion bottles, having a flanged cap (3), which engages around a flanged neck (5) of the bottle (6), secures a closure stopper (8) in the bottle (6) and has a center recess (18), which is closed off by the center region (19) of a plastic cover (2) in such a manner that an annular zone (21) of the plastic cover (2) engages beneath the edge (22) of the center recess (18), in which closure cap at least one desired bending line (I) of the plastic cover, which is formed by a thinning of the material and runs in the radial direction, is formed, **characterized in that** the desired bending line (I) opens out into a circumferential weakening (S) which runs at a radial distance (y) from the center point (z) of the plastic cover (2).

2. A closure cap according to claim 1, **characterized in that** the radially running desired bending line (I) of the plastic cover (2), the desired bending line (I) continues, on the outer edge side, into an axial weakening (S') being formed into the axial inner surface (26) of the plastic cover (2).

3. A closure cap according to one of the preceding claims, **characterized in that** the material thinning is greater in the region of the desired bending lines (I) than in the circumferential weakening (S).

4. A closure cap according to one of the preceding claims, **characterized in that** the circumferential weakening (S) is a groove (28) which is U-shaped as seen in cross section.

5. A closure cap according to one of the preceding claims, **characterized in that** the radial desired bending line (I) is formed as a recess which is V-shaped as seen in cross section.

6. A closure cap according to Claim 5, **characterized in that** the valley bottom (30) of the V-recess is lower than the bottom (31) of the circumferential weakening (S).

7. A closure cap according to one of the preceding claims, **characterized in that** the wall thickness of the plastic cover (2) which is taken up by the desired bending line (I) is greater on the radially outer side than on the radially inner side.

8. A closure cap according to Claim 7, **characterized in that** the greater wall thickness of the plastic cover (2) which is taken up by the desired bending line (I) continues from the radially outer side, distributed over the circumference, into ribs (32) which rise in a height-compensating manner in the region of lower wall thickness and extend as far as the circumferential weakening (S).

9. A closure cap according to Claim 8, **characterized in that** the ribs (32) run in the angle bisector of the desired bending lines (I).

10. A closure cap according to one of the preceding claims, **characterized by** six desired bending lines (I) which are disposed distributed at equal angles.

11. A closure cap according to one of the preceding claims, in which, in the central region of the plastic cover (2), an annular collar is formed on the underside as annular zone (21) in order to support the flanged cap (3) from the center recess (18) **characterized in that** the annular collar continues into grip-under tongues (24) which engage under the flanged cap (3).

12. A closure cap according to Claim 11, **characterized in that** the grip-under tongues (24) become detached from the flanged cap (3), without bringing the flanged cap (3) with them, when the plastic cover (2) is torn off.

## Revendications

1. Capuchon de fermeture (1) pour des flacons de perfusion et de transfusion, avec un capuchon bordelé (3) entourant un col bordelé (5) du flacon (6), assurant un bouchon de fermeture (8) dans le flacon (6), capuchon bordelé comprenant un évidement central (18), fermé par la zone centrale (19) d'un couvercle en matière synthétique (2), de manière qu'une zone annulaire (21) du couvercle en matière synthétique (2) saisisse par le dessous le bord (22) de l'évidement central (18), dans lequel au moins une ligne destinée à l'inflexion (I) du couvercle en matière synthétique (2), s'étendant radialement, formée par un amincissement du matériau, est réalisée, **caractérisé en ce que** la ligne destinée à l'inflexion (I) débouche, dans un affaiblissement périphérique (S), s'étendant à distance radiale (y) par rapport au centre (z) du couvercle en matière synthétique (2).

2. Capuchon de fermeture selon la revendication 1, **caractérisé en ce que** la ligne destinée à l'inflexion (I) s'étendant radialement se prolonge du côté du bord extérieur, en un affaiblissement axial (S') du couvercle en matière synthétique (2), dans lequel la ligne destinée à l'inflexion (I) est formée jusqu'à la face intérieure axiale (26) du couvercle en matière synthétique (2).

3. Capuchon de fermeture selon l'une des revendications précédentes,
**caractérisé en ce que** l'amincissement du matériau, dans la zone des lignes destinées à l'inflexion (I), est plus important à ce qu'il est dans la zone de l'affaiblissement périphérique (S).

4. Capuchon de fermeture selon l'une des revendications précédentes,
**caractérisé en ce que** l'affaiblissement périphérique (S) est une gorge (28) en forme de U, si on l'observe en vue en coupe.

5. Capuchon de fermeture selon l'une des revendications précédentes,
**caractérisé en ce que** la ligne destinée à l'inflexion (I) radiale est conformée en un évidement en V, si on l'observe en vue en coupe.

6. Capuchon de fermeture selon la revendication 5, **caractérisé en ce que** la sole de vallée (30) de l'évidement en V est située plus bas que la sole (31) de l'affaiblissement périphérique (S).

7. Capuchon de fermeture selon l'une des revendications précédentes,
**caractérisé en ce que** l'épaisseur de paroi du couvercle en matière synthétique (2) traversée par la ligne destinée à l'inflexion (I) est plus forte, radialement extérieurement, que radialement intérieurement.

8. Capuchon de fermeture selon la revendication 7, **caractérisé en ce que** la plus grande épaisseur de paroi du couvercle en matière synthétique (2), traversée par la ligne destinée à l'inflexion (I), se prolonge, depuis radialement extérieurement, en étant répartie sur la périphérie, en donnant des nervures (32) qui, dans la zone de la plus faible épaisseur de paroi, sont en relief en équilibrant la hauteur et arrivent jusqu'à l'affaiblissement périphérique (S).

9. Capuchon de fermeture selon la revendication 8, **caractérisé en ce que** les nervures (32) s'étendent dans la direction angulairement bissectrice des lignes destinées à l'inflexion (I).

10. Capuchon de fermeture selon l'une des revendications précédentes,
**caractérisé par** des lignes destinées à l'inflexion (I), réparties suivant des angles égaux.

11. Capuchon de fermeture selon l'une des revendications précédentes,
dans lequel, dans une zone centrale du couvercle en matière synthétique (2), en face inférieure, est réalisée une collerette annulaire conformée en zone annulaire (21), pour saisir par le dessous le capuchon bordelé (3), depuis l'évidement central (18),
**caractérisé en ce que** la collerette annulaire se prolonge en des languettes de saisie par le dessous (24), qui saisissent par le dessous le capuchon bordelé (3).

12. Capuchon de fermeture selon la revendication 11, **caractérisé en ce que** les languettes de saisie par le dessous (24), lors du déchirement du couvercle en matière synthétique (2), se détachent du capuchon bordelé (3), sans entraîner celui-ci.
